# EUROPÄISCHE PATENTSCHRIFT

(11) **EP 0 140 055 B1**
(45) Veröffentlichungstag und Bekanntmachung des Hinweises auf die Patenterteilung: **30.11.1988**
(21) Anmeldenummer: 84110599.2
(22) Anmeldetag: 06.09.1984
(51) Int. Cl.: A44B 19/04, A44B 19/40

(54) **Reissverschluss**
Slide fastener
Fermeture à glissière

(30) Priorität: 29.10.1983 DE 3339319; 03.03.1984 DE 3407897
(43) Veröffentlichungstag der Anmeldung: 08.05.1985
(73) Patentinhaber: Hoerkens, Reiner, D-69151 Neckargemünd (DE)
(72) Erfinder: Hoerkens, Reiner, D-69151 Neckargemünd (DE)
(74) Vertreter: Hubbuch, Helmut, Dipl.-Ing

(56) Entgegenhaltungen:
- CH-A- 182 943
- CH-A- 277 964
- DE-A- 2 030 511
- FR-A- 618 340
- FR-A- 980 519
- FR-A- 1 006 389
- FR-A- 2 509 970
- GB-A- 397 131
- GB-A- 562 632
- GB-A- 571 691
- US-A- 3 825 978

## Beschreibung

Die Erfindung betrifft ein verschließbares Schmuckband, wie im Ausschnitt veränderbares Schmuckkollier entsprechen dem Oberbegriff von Anspruch 1.

Nach der FR-PS 618 340 ist ein Reißverschluß bekannt mit Zahngliedern bestehend aus U-förmig gebogenen Basisteilen, sowie separaten Verbindungsgliedern und Nieten. Hierdurch wird die Montage und ästhetische Ausbildung erschwert. Somit ist eine solche Ausführung als Schmuckverschluß wenig geeignet.

Desweiteren ist nach der Fr-PS 25 09 970 eine im Ausschnitt veränderbare Verschlußkette bekannt, bei welcher wechselweise verrastend ineinander greifende Zahnglieder vorgesehen sind, welche einander auf Lücke gegenüberliegend aneinandergereiht und mittels Schieber reißverschlußartig öffen- und schließbar sind. Bei dieser reißverschlußartigen Kette sind die Basisteile der Zahnglieder mittels flexiblen Schnüren miteinander verbunden. Die Einzelglieder sind nicht direkt miteinander verbunden. Auch diese Ausführung eignet sich weniger für Schmuckzwecke.

Demgegenüber ist es insbes. Aufgabe der Erfindung ein in der Öffnungsweite - Ausschnitt - veränderbares Schmuckkollier zu schaffen mit entsprechender Beweglichkeit bei genügender Stabilität auch als teures Schmuckstück zur Anlage am Hals des Trägers, welches die Ausgestaltung der Reißverschlußglieder als leicht auswechselbare Schmuckteile ermöglicht mit einstückigen Zahngliedern ohne separate Verbindungsteile und welches Schmuckband sich auch für andere Schmuckzwecke eignet.

Hierzu kennzeichnet sich das verschließbare Schmuckband, wie im Ausschnitt veränderbares Schmuckkollier gemäß der Erfindung nach dem Oberbegriff von Anspruch 1 dadurch, daß jeweils am verbreiterten Basisteil ein Zapfen aufgestellt ist, in welchem das Nachbarglied mit Lochlappen andererseits am Basisteil schwenkbar eingehängt und mittels Deckschlaufe des Basisteils verschließbar ist. Hierdurch wird ein stabiler, handwerklicher Kettenverschluß erreicht, wobei für die einzelnen Zahnglieder weitgehend schmucktechnische Gestaltungsmöglichkeiten offen bleiben.

Das verschließbare Schmuckband, wie im Ausschnitt veränderbares Schmuckkollier nach dem Oberbegriff von Anspruch 2 kann sich für diesen Zweck auch dadurch kennzeichnen, daß jeweils zur Verbindung der Zahnglieder einerseits am verbreiterten Basisteil ein Kopfzapfen vorgesehen ist, welcher andererseits am geteilten Basisteil des Nachbarglieds in eine Ausnehmung einbringbar und verschließbar ist.

Hierbei können bei Kopfstegverbindungen zwischen den Zahngliedern die Zapfenköpfe in Ausnehmungen am geteilten Basisteil einführ- und verschließbar und jedes Zahnglied über den Kopfzapfen durch Seiten- und Bodenschlitz am Nachbarglied schwenkbeweglich sein.

Weitere Einzelheiten des verschließbaren Schmuckbandes gemäß der Erfindung ergeben sich aus den Unteransprüchen sowie aus der Zeichnung mit nachfolgender Beschreibung an Hand von bevorzugten Ausführungsbeispielen und zwar zeigen :
Figur 1 und 1a die perspektivische Rückansicht von Schmuckbandgliedern einer ersten Ausführungsform mit verschiedenen Verbindungsbolzen.
Figur 2 und 2a die Draufsicht zur Ausführung nach Figur 1 und die Anwendung eines Verschlußschiebers bei zwei Gliederreihen,
Figur 3 und 4 die Draufsicht und Seitenansicht einer weiteren Ausführungsform von Schmuckbandgliedern,
Figur 5 die weitere Möglichkeit einer Stiftverbindung anstelle einer Vernietung,
Figur 6 und 7 die Seitenansicht eines Schmuckbandgliedes und Draufsicht des zugehörigen Verschlußschiebers und
Figur 7a bis 7d die Querschnitte zu verschiedenen Schieberausführungen nach Linie XII-XII der Figur 7.

Beim ersten Ausführungsbeispiel nach Figur 1 und 2 wird das verschließbare Schmuckband gebildet aus Zahngliedern 1 mit verbreiterten Basisteilen 2 in Rundform, welche sich wie aus Figur 2 ersichtlich, beweglich berühren. Hierbei dienen aufgestellte Zapfen 3 und eingehängte Lochlappen 4 der beweglichen Gliedverbindung. Es können aber auch, wie später dargestellt, Kopfzapfen der Gliedverbindung dienen. Beim vorliegenden Ausführungsbeispiel sitzen die Zapfen 3 rückseitig auf den Deckplatten 5, während die Grundplatten als Deckschlaufen 6 ausgebildet sind und nach Einhängen der jeweiligen Lochlappen in den Zapfen 3 der Nachbarglieder dem Verschluß dienen.

In Fig. 1a sind hierzu verschiedene Zapfenverbindungen 3a, 3b und 3c in Metallausführung beispielsweise vernietet oder in Kunststoffausführung beispielsweise als Steck-Rastverbindung gezeigt.

In Fig. 2 ist im Basisteil ein Steinsitze 7 mit Krampen 7a zur Schmucksteinbefestigung vorgesehen, während Figur 2a einen zugehörigen Verschlußschieber 8 zeigt, wie solche bei Reißverschlüssen bekannt sind.

Die Verrastung der Zahnglieder 1 erfolgt mittels in Ausnehmungen 9 greifender Nocken 9a jeweils nebeneinanderliegender Zähne 1 einander gegenüber liegender Zahnreihen, wobei der Schieber 8 mit Trennkeil 8a dem reißverschlußartigen Verschließen und Öffnen des Schmuckverschlusses dient, welcher überdies, wie hier nicht dargestellt, Endstücke zum Einfahren des Schiebers 8 aufweisen kann. Hierbei sind noch Seitenösen 10 vorgesehen.

Beim zweiten Ausführungsbeispiel nach Figur 3 und 4 sind Zahnglieder 11 mit verbreiterten Basisteilen 12 in rückseits abgeflachter Rundform dargestellt, bei welchen seitliche Kopfzapfen 13 mit Kugelköpfen 13a in Kugelpfannen 14 der Kopfaufnahmen in den jeweiligen Nachbargliedern reichen und hier nicht nur für Seitenbeweglichkeit S, sondern auch für Höhenbeweglichkeit H infolge von Seiten- und Bodenschlitzen 14 entspr. Figur 4 sorgen. Hierbei bestehen die Glieder auch aus Grundplatten 15 und Deckplatten 16, welche durch Stifte 17 verbunden und entsprechend Fig. 5 durch Verdrehen deren Endlappen 17a nach Aufnahme der Kugelköpfe 13a verschlossen werden können. Hier sind die Kugelköpfe 13a_{.} ebenso wie die Glieder aus zwei Halbteilen gebildet, wie sich aus Figur 4 ergibt.

Hierbei dient wiederum ein Verschlußschieber 18 in Verbindung mit den Ausnehmungen 19 und Nocken 19a an den Zahngliedern 11 dem reißverschlußartigen Verschliessen und Öffnen.

Der Verschlußschieber 18 nach Figur 7 ist hierbei entsprechend Figur 7a mit dem Trennkeil 18a zwischen Grundschiene 18b und Deckschiene 18c versehen. Die Seitenschlitze 18d, die sonst dem Austritt des Verschlußbandes dienen, können hier entfallen ; hierfür kann ein Umgriff 20 für die Glieder entspr. Fig. 7b treten bzw. kann bei Gliedern mit Seitenschrägung 21 entspr. Figur 6 auch ein winkelförmiger Umgriff 20a entsprechend Figur 7c bzw. in verkürzter Ausführung 20b nach Figur 7d Verwendung finden mit spitzem Winkel.

Die verbreiterten Deckplatten der Zahnglieder können anstelle der Steinaufnahme auch selbst als Schmuckbildner dienen und der aus Grund-und Deckschiene bestehende Schieber kann mit einer durchsichtigen Abdeckung versehen und im Mittelteil auch als Steinsitz ausgebildet sein. Hieraus ergeben sich mannigfache Variationsmöglichkeiten für die Verwendung solcher verschließbarer Schmuckbänder.

## Patentansprüche

1. Verschließbares Schmuckband, wie im Ausschnitt veränderbares Schmuckkolier, mit wechselweise verrastend ineinander greifenden Zahngliedern, welche einander auf Lücke gegenüberliegend aneinandergereiht und mittels Schieber reißverschlußartig öffen- und schließbar sind, wobei die Zahnglieder jeder Reihe jeweils über ihr Basisteil beweglich mit den Nachbargliedern verbunden sind, dadurch gekennzeichnet, daß jeweils einerseits am verbreiterten Basisteil (2) ein Zapfen (3) aufgestellt ist, in welchem (3) das Nachbarglied mit Lochlappen (4) andererseits am Basisteil (2) schwenkbar eingehängt und mittels Deckschlaufe (6) des Basisteils verschließbar ist.

2. Verschließbares Schmuckband, wie im Ausschnitt veränderbares Schmuckkolier, mit wechselweise verrastend ineinander greifenden Zahngliedern; welche einander auf Lücke gegenüberliegend aneinandergereiht und mittels Schieber reißverschlußartig öffen- und schließbar sind, wobei die Zahnglieder jeder Reihe jeweils über ihr Basisteil beweglich mit den Nachbargliedern verbunden sind, dadurch gekennzeichnet, daß jeweils zur Verbindung der Zahnglieder einerseits am verbreiterten Basisteil (12) ein Kopfzapfen (13) vorgesehen ist, welcher (13) andererseits am geteilten Basisteil (12) des Nachbarglieds in eine Ausnehmung (14) einbringbar und verschließbar ist.

3. Verschließbares Schmuckband nach Anspruch 2, dadurch gekennzeichnet, daß jedes Zahnglied (11) über den Kopfzapfen (13) am Basisteil (12) durch Seiten- und Bodenschlitz (14) am Basisteil (12) des Nachbarglieds schwenkbeweglich gehalten ist.

4. Verschließbares Schmuckband nach einem der Ansprüche 1 bis 3, dadurch gekennzeichnet, daß der reißverschlußartige Schieber (18) bei beidseits offener Deckplatte die Grundplatten der Zahnglieder randseitig umfaßt (20) und als oben offene Schiene führt.

5. Verschließbares Schmuckband nach einem der vorhergehenden Ansprüche, dadurch gekennzeichnet, daß das Basisteil (2) der Zahnglieder als Schmuckbildner oder Steinsitz (7) mit zugeordnetem Fassungsrand oder-Krampen ausgebildet ist.

6. Verschließbares Schmuckband nach Anspruch 4 oder 5, dadurch gekennzeichnet, daß die Deckplatte des Schiebers (18) als Schmuckbildner oder Steinsitz mit zugeordnetem Fassungsrand oder -Krampen ausgebildet ist.

## Claims

1. Lockable ornamental band, ornamental necklace which can be altered to match the neckline, having gripping tooth members which alternately lock into one another and which are run onto one another in opposite gaps and can be opened and closed by means of a slide in the manner of a slide fastener, the tooth members of each row being connected so as to be moved with the neighbouring members in each case via their base part, characterised in that in each case a pin (3) is fixed on one side of the widened base part (2), in which pin (3) the neighbouring member having hole tabs (4) hangs pivotably to the other side of the base part (2), and can be locked by means of a cover loop (6) on the base part.

2. Lockable ornamental band, ornamental necklace which can be altered to match the neckline, having gripping tooth members which alternately lock into one another and which are run onto one another in opposite gaps and can be opened and closed by means of a slide in the manner of a slide fastener, the tooth members of each row being connected so as to be moved with the neighbouring members in each case via their base part, characterised in that in each case a head pin (13) is provided to join the tooth members on one side of the widened base part (12), which head pin (13) can be brought into a recess (14) on the other side of the divided base part (12) of the neighbouring member and can be locked.

3. Lockable ornamental band according to claim 2, characterised in that each tooth member (11) is held so as to be moved pivotably by means of the head pin (13) on the base part (12) through side and bottom slit (14) on the base part (12) of the neighbouring member.

4. Lockable ornamental band according to one of claims 1 to 3, characterised in that the slide fastener-type slide (18) surrounds (20) the edge of the base plates of the tooth members when both sides of the cover plate are exposed, and is guided as a slide which is exposed on top.

5. Lockable ornamental band according to one of the previous claims, characterised in that the base part (2) of the tooth members is designed as an ornamental setting or gem mount (7) having associated mount surround or clips.

6. Lockable ornamental band according to claim 4 or 5, characterised in that the cover plate of the slide (18) is designed as an ornamental setting or gem mount having associated mount surround or clips.

## Revendications

1. Bande-bijou à fermeture, par exemple collier de longueur variable, avec des éléments de dents s'engrenant alternativement par encliquetage qui sont alignés en chicane les uns en face des autres et peuvent être ouverts et fermés au moyen d'un curseur, à la manière d'une fermeture à glissière, les éléments de dents de chaque rangée étant respectivement reliés aux éléments voisins de manière mobile par l'intermédiaire de leur élément de base, caractérisée en ce que, d'une part, l'élément de base (2) élargi comporte respectivement un tourillon (3) et que, d'autre part, l'élément voisin avec patte perforée (4) est accroché de manière pivotante sur ledit tourillon (3) sur l'élément de base (2) et peut être fermé à l'aide d'une boucle de recouvrement (6) de l'élément de base.

2. Bande-bijou à fermeture, par exemple collier de longueur variable, avec des éléments de dents s'engrenant alternativement par encliquetage qui sont alignés en chicane les uns en face des autres et peuvent être ouverts et fermés au moyen d'un curseur, les éléments de dents de chaque rangée étant respectivement reliés aux éléments voisins de manière mobile par l'intermédiaire de leur élément de base, caractérisée en ce que pour la liaison des éléments de dents il est prévu sur l'élément de base élargi (12) un tourillon de tête (13) lequel peut, par ailleurs, être engagé et verrouillé dans un évidement (14) sur l'élément de base divisé (12) de l'élément voisin.

3. Bande-bijou à fermeture selon la revendication 2, caractérisée en ce que, par l'intermédiaire du tourillon de tête (13) sur l'élément de base (12), chaque élément de dent (11) est maintenu dans une position orientable par une fente latérale et de base (14) prévue sur l'élément de base (12) de l'élément voisin.

4. Bande-bijou à fermeture selon l'une quelconque des revendications 1 à 3, caractérisée en ce que, dans le cas d'une plaque de recouvrement ouverte des deux côtés, le curseur (18) du type fermeture à glissière recouvre les bords latéraux (20) des plaques de base des éléments de dents et les guide en tant que rail ouvert vers le haut.

5. Bande-bijou à fermeture selon l'une quelconque des revendications 1 à 4, caractérisée en ce que l'élément de base (2) des éléments de dents comporte, en tant qu'élément d'ornement ou logement de pierre (7), un bord ou des griffes de monture associés.

6. Bande-bijou selon l'une des revendications 4 ou 5, caractérisée en ce que la plaque de recouvrement du curseur (18) comporte, en tant qu'élément d'ornement-ou logement de pierre, un bord ou des griffes de monture associés.
